# FASCICULE DE BREVET EUROPEEN

(11) **EP 3 818 324 B1**
(45) Date de publication et mention de la délivrance du brevet: **04.09.2024**
(21) Numéro de dépôt: 19766082.2
(22) Date de dépôt: 03.07.2019
(51) Int. Cl.: F42B 7/08

(54) **BOURRE A GODET BIODEGRADABLE POUR CARTOUCHE DE FUSIL**
BIOLOGISCH ABBAUBARE WATTIERUNGSSCHALE FÜR EINE SCHROTFLINTENPATRONE
BIODEGRADABLE WADDING CUP FOR A SHOTGUN CARTRIDGE

(30) Priorité: 05.07.2018 FR 1870802
(43) Date de publication de la demande: 12.05.2021
(73) Titulaire: Shoot Hunting Outdoor, 81390 Briatexte (FR)
(72) Inventeur: MARICAILLE, Patrick, 81390 Briatexte (FR)
(74) Mandataire: Bringer, Mathieu
(86) Numéro de dépôt international: PCT/IB2019/055682
(87) Numéro de publication internationale: WO 2020/008390

(56) Documents cités:
- FR-A- 1 485 731
- FR-A- 361 961
- US-A- 3 022 731
- US-A- 3 022 734
- US-A- 4 103 621

## Description

La présente invention appartient au domaine des munitions utilisées dans les armes à feu et se rapporte plus particulièrement au domaine des cartouches à projectiles multiples utilisées pour la chasse ou le tir de loisir.

Elle a pour objet une pièce destinée à être placée dans une cartouche pour séparer la charge explosive de la grenaille, comprenant un tampon inséré dans un fourreau qui forment ensemble une bourre à godet, laquelle est constituée de matériaux respectueux de l'environnement. Une telle pièce de l'art antérieur est enseignée dans US 4103621 A.

On sait que les cartouches de fusil sont formées d'une douille cylindrique renforcée à la base par un culot métallique, généralement en laiton. La douille, autrefois en carton, est aujourd'hui le plus souvent formée à partir d'un tube en matière plastique. Les cartouches contiennent d'une part une charge explosive (c'est-à-dire de la poudre) qui est en contact avec une amorce, et d'autre part un ensemble de projectiles sous la forme de grenaille qu'on persiste à appeler plombs même si désormais des matériaux moins polluants sont utilisés pour les fabriquer. La charge explosive et les plombs sont séparés par un dispositif de calage appelé bourre.

Le rôle de la bourre est essentiel puisqu'elle transmet aux plombs l'énergie induite par la poussée des gaz de combustion de la poudre, une poussée efficace devant être régulière et sans déperdition d'énergie. Pour remplir son rôle, la bourre doit répondre à plusieurs qualités. Elle doit avant tout assurer l'étanchéité en s'opposant au passage des gaz brûlants sous pression pour empêcher la dispersion des gaz durant le parcours de la grenaille dans le canon de l'arme dès qu'elle a quitté la douille. On limite ainsi la déperdition d'énergie qui en résulte et on évite aussi la fusion de plusieurs plombs en grappes, ce qui représente un danger élevé du fait de la distance qu'ils parcourent dans le canon. En outre, l'infiltration de gaz de combustion serait susceptible de créer des perturbations dans la gerbe de plombs. La bourre doit être compressible et élastique pour amortir le choc produit par l'inflammation brutale de la poudre. On évite ainsi l'écrasement des plombs (pour transmettre toute la force de l'explosion aux plombs sans les déformer) ce qui nuirait à l'homogénéité de la gerbe. La bourre permet aussi de nettoyer la lumière du canon à chaque tir et assure une poussée uniforme sur la base des projectiles.

Traditionnellement, on utilisait une bourre grasse, faite d'une couche de feutre ou de liège, qu'on introduisait dans des douilles en carton au-dessus de la poudre et qu'on recouvrait ensuite de plombs. La bourre était graissée pour assurer l'étanchéité et limiter les forces de frottement contre le canon. Deux rondelles de protection, par exemple en carton, évitaient le contact direct de la poudre et des plombs avec la bourre grasse.

Dans les cartouches modernes, la douille est en matière plastique tandis que la bourre grasse a été remplacée par une bourre à godet, ou bourre à jupe, en matière plastique également. Le fond du godet forme un élément transversal séparant la grenaille de la poudre. La jupe s'étend en corolle vers l'avant dans la douille et contient les plombs. Lors du tir, la bourre est expulsée en même temps que la grenaille, évitant la déformation des billes de plomb due au frottement dans l'âme du canon, et ce faisant protégeant le canon contre l'usure et le dépôt de plomb. La plupart des bourres à godet comportent en outre une jupe arrière servant d'obturateur du compartiment contenant la poudre et jouant également le rôle d'amortisseur.

Ces bourres permettent de maintenir la cohésion de la gerbe de plombs plus longtemps et exigent de ce fait un tir plus précis. Elles sont utilisées dans la plupart des cartouches de chasse commercialisées aujourd'hui pour les fusils de chasse (et autres fusils à canon lisse). Le nombre de cartouches tirées chaque année dans les différents pays du monde se compte en centaines de millions. Or, s'il est facile de récupérer les douilles qui tombent à terre à proximité du chasseur après un tir, il n'en va pas de même des bourres qui sont expulsées à longue distance, et souvent dans des endroits difficilement accessibles. Ce sont autant d'articles en matières synthétiques imputrescibles qui sont abandonnés dans la nature, dont les nuisances et pollutions sont nombreuses et durables, tant pour les forêts et les prairies que pour les zones humides, les étangs et les rivières. Ces déchets abandonnés entrent dans les cycles des écosystèmes. Ils sont retrouvés régulièrement dans l'estomac d'animaux sur toute la planète, ce qui montre qu'ils sont présents dans la chaîne alimentaire jusqu'à nos assiettes.

Pour remédier au problème de la pollution du milieu naturel par les éléments de cartouche perdus, il a été proposé de réaliser des cartouches en matériaux dégradables sous l'action de la lumière, de la pluie ou des microorganismes. Des recherches ont été menées pour mettre au point des matières plastiques biodégradables, possédant les propriétés mécaniques requises. Par exemple le document FR 2741627 propose des compositions thermoplastiques dégradables contenant un liant hydrocarboné doté d'une fonction ester, de l'amidon et de l'oxyde de titane agissant comme agent d'oxydation par exposition à la lumière. Ces compositions ne permettent pas d'éliminer les pollutions perdues dans des zones obscures, tels que les sous-bois, les hautes herbes, les mares, ... Le document WO2014/201278 décrit une munition dotée d'une bourre à godet fabriquée en polyhydroxyalcanoate (polyester biodégradable) de densité supérieure à un, apte à se dégrader en formant de petites particules présumées sans dangerosité, à condition qu'elle séjourne dans l'eau. Là non plus, il n'est pas certain que les bourres perdues se trouvent dans les conditions adéquates pour être éliminées. On ajoute que l'emploi de dérivés du pétrole pour fabriquer ces cartouches ne fait que déplacer les problèmes de pollution environnementale. Une autre réponse consiste à utiliser comme matières premières des polymères thermoplastiques biodégradables d'origine végétale. Par exemple, les cartouches décrites dans la demande no. WO2016/174276 comprennent des polymères à base d'acide polylactique ou de polycaprolactone. Ces matériaux connus pour leurs applications médicales, notamment en ostéoplastie, se dégradent en plusieurs mois. Ils sont en outre trop onéreux pour l'utilisation visée ici.

Le but de la présente invention est de pallier les inconvénients sus-évoqués, en offrant une pièce intermédiaire biodégradable faisant office de bourre pour cartouches à projectiles multiples. Un autre but de l'invention est de proposer une pièce en matériaux d'origine naturelle, ne faisant pas appel à des matières premières synthétiques. Un autre but de l'invention est d'offrir une telle pièce intermédiaire qui présente des caractéristiques mécaniques et balistiques au moins aussi performantes que les cartouches équipées de bourres à jupes conventionnelles. Plus spécifiquement, on cherche à remplacer les bourres à godet conventionnelles par une pièce qui se dégrade dans le milieu environnant par l'effet de l'humidité ambiante, en trois ou quatre semaines, voire en quelques jours, sans que ses fonctionnalités avant usage soient impactées. Une telle pièce devra être simple à fabriquer et peu onéreuse. Un autre aspect de l'invention concerne des cartouches équipées d'une telle pièce intermédiaire, ces cartouches étant destinées à la chasse aux animaux de taille moyenne, au ball-trap ou autres activités sportives et de loisir dans lesquelles l'arme possède un canon à âme lisse.

Les buts ci-dessus énoncés sont atteints grâce à la présente invention dans laquelle un fourreau cylindrique et un tampon en matériaux biodégradables sont associés pour former une pièce intermédiaire remplaçant une bourre à godet dans une cartouche de chasse ou similaire.

Plus précisément, l'invention a pour objet une pièce intermédiaire destinée à être placée dans la douille d'une cartouche pour séparer la charge explosive et la grenaille, ladite pièce comprenant un fourreau cylindrique de diamètre externe adapté pour s'insérer en coulissement glissant dans la douille de la cartouche, ledit fourreau ayant une partie avant dont l'extrémité est ouverte, apte à contenir ladite grenaille, et une partie arrière contenant un tampon cylindrique dont la face arrière affleure l'extrémité de la partie arrière du fourreau, ladite pièce intermédiaire étant constituée d'au moins 95% en poids de matériaux biodégradables.

Dans la description qui suit, on désignera comme situées en "avant", les parties destinées à être placées dans la cartouche pour être orientées vers la bouche du canon de l'arme, tandis que les parties désignées comme "arrières" seront celles devant être placées vers le fond du canon. Ainsi, concernant la pièce intermédiaire, sa partie arrière est à proximité de la charge explosive, sa partie avant étant du côté de la grenaille. Les termes "grenaille" et "plombs" sont employés indifféremment pour désigner les grains de la charge offensive, même si de plus en plus souvent, ils sont chimiquement exempts de plomb.

L'invention est une pièce intermédiaire selon la revendication 1.

La pièce intermédiaire selon l'invention comprend un tampon cylindrique qui est inséré dans le fourreau et dont il bouche totalement la partie arrière, une base du tampon cylindrique affleurant l'extrémité arrière du fourreau, de sorte que ladite base du tampon coïncide avec l'extrémité du fourreau. Le tampon constitue un dispositif de calage entre la charge explosive et les plombs, jouant de ce fait le rôle d'une bourre, de manière comparable aux bourres grasses des armes traditionnelles. Il s'en différencie toutefois en ce qu'il n'est pas graissé pour assurer l'étanchéité. Le fourreau a quant à lui pour rôle de maintenir le tampon par sa partie arrière et de contenir les plombs dans sa partie avant. La partie avant du fourreau constitue ainsi une jupe qui confère à la pièce intermédiaire les avantages des bourres à godet mentionnées plus haut. De manière connue, le fourreau formant jupe occupe dans son diamètre l'espace libre à l'intérieur de la douille, avec un jeu autorisant son introduction en coulissement glissant.

La pièce intermédiaire selon l'invention allie ainsi les qualités des bourres traditionnelles et modernes. Elle offre en outre une qualité environnementale inégalée dans la mesure où les matériaux utilisés pour la fabriquer peuvent se dégrader ou se décomposer naturellement pour au moins 95% de leur poids (ou en toute rigueur 95% de leur masse). Le caractère biodégradable est défini comme la capacité des matériaux à se transformer sous l'action d'organismes vivants en éléments dépourvus d'effet néfaste pour le milieu naturel. La décomposition naturelle se rapporte à la faculté des matériaux à se diviser sous l'effet des conditions climatiques (l'eau, la lumière, le gel, ...) en fragments de matière dépourvus d'effet néfaste pour le milieu naturel. On appelle fragments, des particules dont la taille peut aller de moins de un millimètre à quelques millimètres, par exemple de 0,5 mm à 3 mm. Ainsi, d'une part, la matière organique qui constitue le matériau peut être convertie rapidement en dioxyde de carbone, méthane, eau et biomasse par action des microorganismes. D'autre part, le matériau peut se désagréger en laissant des fragments qui ne contiennent que des substances naturelles, lesquelles sont présentes par ailleurs dans la nature, comme c'est le cas du bois ou des poils d'animaux.

Il est précisé que compte tenu de l'utilisation qui sera faite des pièces intermédiaires objets de l'invention, le caractère biodégradable ou décomposable est apprécié dans un intervalle de températures pouvant régner dans les zones tempérées, se situant dans une plage de températures journalières moyennes allant de +5°C à +35°C. Un chasseur pratiquant dans les campagnes par exemple d'Europe, est susceptible de rencontrer de telles températures et peut tirer les cartouches équipées de la pièce intermédiaire selon l'invention sans contaminer les espaces naturels.

Selon une caractéristique préférée de la pièce intermédiaire objet de l'invention, le fourreau est formé d'au moins 95% en poids de matériaux biodégradables. Idéalement, on choisit un matériau se dégradant à au moins 98%, voire totalement, en quelques semaines ou même en quelques jours.

Différents matériaux sont connus pour leur biodégradabilité. Cependant, les matériaux choisis pour fabriquer le fourreau doivent répondre à d'autres contraintes, notamment mécaniques et balistiques. De manière surprenante, il a été trouvé qu'un matériau manufacturé d'origine végétale tel que le carton pouvait donner satisfaction sur tous les critères recherchés. Le choix d'un carton lisse d'une épaisseur de l'ordre d'un demi-millimètre à un millimètre permet d'obtenir la rigidité nécessaire à une bonne tenue lors du tir sans créer d'encombrement superflu. Ainsi, dans un mode de réalisation préféré de la pièce intermédiaire selon l'invention, le fourreau est constitué d'un tube de carton d'épaisseur allant de 0,4 mm à 1 mm.

Selon une autre caractéristique préférée de la pièce intermédiaire objet de l'invention, le tampon est formé d'au moins 95% de matériaux biodégradables, de matériaux naturels décomposables ou d'un assemblage de ceux-ci. Lorsque les matériaux choisis sont naturellement décomposables, la fraction restante est de préférence constituée de matériaux biodégradables de sorte que le tampon ne crée pas de pollution rémanente du milieu environnant. Différents matériaux d'origine végétale ou animale peuvent convenir pour assurer le calage entre la poudre et les plombs.

On peut par exemple utiliser des fibres végétales de lin, de coton ou autre, ou des fibres animales comme les feutres obtenus à partir de poils ou de laine prélevés sur divers animaux. Il est également possible de se tourner vers des matériaux transformés tels que les produits à base de cellulose (carton, papier) ou les agglomérats de sciure, liège ou autre. Dans un mode de réalisation préféré de l'invention, le tampon comprend un ou plusieurs matériaux choisis parmi : du liège, des fibres de bois, du carton, du feutre.

Ces matériaux peuvent être mis en oeuvre de différentes manières, seuls ou combinés entre eux. Si un matériau unique est utilisé, le tampon pourra être réalisé en un seul bloc de matière, découpé dans une masse. Les matériaux tels que les feutres fabriqués par compression et foulage de fibres animales, peuvent être découpés en tronçons cylindriques aux dimensions adéquates pour être introduits dans le fourreau. Ils constituent de fait un bloc de matière homogène comme peut l'être un bloc de liège ou de bois. Pour faciliter la découpe du matériau, il est aussi possible de préparer des tranches cylindriques (ou rondelles) de bois, liège, ..., de moindre épaisseur et de les empiler jusqu'à obtenir un tampon de hauteur adéquate. Le tampon est alors formé de tranches superposées (collées entre elles ou pas), faites d'un même matériau ou de différents matériaux qui peuvent être alternés. Dans ce cas, des tranches de carton peuvent aussi être utilisées, alors qu'un tampon fait d'un bloc de carton directement dans l'épaisseur voulue serait trop difficile à découper. Ainsi, selon l'invention, le tampon peut être formé d'un bloc d'un seul matériau, ou de tranches superposées d'un même matériau ou de matériaux différents. Dans un mode de réalisation particulier de l'invention, le tampon peut être formé d'un bloc de liège, découpé à l'emporte-pièce.

L'assemblage des tranches peut se faire lors de l'introduction dans le fourreau où elles seront maintenues les unes contre les autres. L'assemblage peut aussi être fait préalablement, par collage à l'aide d'une substance adhésive naturelle. Le pouvoir adhésif de la colle utilisée peut être modéré dans la mesure où il suffit à maintenir les tranches solidaires entre elles jusqu'à leur introduction dans le fourreau qui assurera ensuite leur cohésion. On peut par exemple utiliser une colle biodégradable à base de caséine, d'amidon ou de cellulose.

Selon un autre mode de réalisation de l'invention, le tampon peut être formé d'un ou de plusieurs matériaux agglomérés, c'est-à-dire de fragments du ou des matériaux choisis, qui sont amalgamés par un liant représentant moins de 1 % de la masse totale.

Selon une variante préférée de l'invention, le tampon est formé de grains de liège amalgamés. Les grains de liège résultent du broyage de liège en particules pouvant avoir diverses granulométries, par exemple de 0,5 mm à 3 mm. Le liant peut être choisi parmi les nombreuses substances connues, d'origine végétale ou animale, telles que par exemple les gommes végétales, les amidons, le latex, les résines végétales, la caséine du lait, les celluloses, ou autre. Le liant peut aussi être choisi parmi les résines thermoplastiques communément mises en oeuvre dans la fabrication des lièges agglomérés. On utilisera de préférence un liant biodégradable, jouant aussi un rôle d'adhésif. À noter que dans la mesure où le liant représente généralement moins de 1% de la masse du liège aggloméré, ce point n'est pas critique. Les granulés de liège et le liant sont mélangés, versés dans des moules, chauffés, refroidis puis démoulés. On obtient des plaques dans lesquelles les tampons sont découpés à l'emporte-pièce. Un tel tampon se désagrège rapidement en granulés de liège par dégradation du liant organique dont les micro-organismes sont friands. La décomposition microbiologique ultérieure des grains de liège ne produit pas de composés toxiques, le seul élément libéré étant du dioxyde de carbone. Cette utilisation du liège est d'autant plus vertueuse qu'elle permet de valoriser les déchets de la fabrication des bouchons et de recycler les bouchons usagés.

Le fourreau et le tampon sont assemblés et maintenus solidaires pour former une pièce intermédiaire de type bourre à godet. Selon une caractéristique intéressante de la présente invention, le tampon peut être maintenu dans le fourreau par friction. Pour ce faire, le tampon a un diamètre identique au diamètre interne du fourreau, de sorte qu'il n'existe pas de jeu entre eux. Les forces de friction (ou frottement) limitent fortement le déplacement du tampon dans le fourreau sous la pression de la décharge. Pour compléter la fixation, le tampon peut être maintenu dans le fourreau à la fois par friction et collage. Dans le cas où l'on utilise un tampon en liège et un fourreau de carton, on préconise de coller le tampon au fourreau. On utilisera alors de préférence une colle biodégradable, telle qu'une colle à base d'amidon, de cellulose, de caséine ou autre.

Comme indiqué précédemment, les bourres à godet conventionnelles comportent une jupe arrière servant d'obturateur du compartiment contenant la poudre et limitant le passage des gaz sous pression entre la bourre et la douille au moment du tir. La pièce intermédiaire selon l'invention peut également être dotée à son extrémité arrière d'un élément renforçant l'étanchéité. Pour ce faire, selon une caractéristique préférée de l'invention, la face arrière du tampon est associée à une coupelle faite d'un matériau biodégradable, ladite coupelle comportant un fond de diamètre similaire au diamètre du fourreau et une collerette circulaire s'étendant vers l'arrière dans le prolongement dudit fourreau. De la sorte, la coupelle est accolée à l'arrière de la pièce intermédiaire, sans pénétrer dans le fourreau, ce qui évite le risque de déformation de celui-ci. Elle peut être réalisée en tout matériau dont la biodégradabilité est voisine de celle du fourreau, par exemple en carton. Dans ce cas, elle peut commodément être fabriquée à partir d'une rondelle de carton d'épaisseur allant de 0,3 mm à 1 mm, emboutie de sorte à enfoncer un disque constituant le fond, la partie périphérique de la rondelle étant relevée pour former la collerette. La coupelle est ensuite fixée contre la base accessible du tampon affleurant à l'extrémité du fourreau, de sorte que la collerette s'étend vers l'arrière.

Le fond de la coupelle peut être fixé directement au tampon par une colle, de préférence biodégradable, telle que décrite précédemment. Dans une variante de réalisation, un disque rigide peut être intercalé entre le fond de la coupelle et la face arrière du tampon.

Ce disque rigide a un diamètre égal à celui du fourreau pris à sa face externe, de sorte que sa périphérie prend appui sur l'extrémité arrière du fourreau circulaire. Cette disposition présente deux avantages principaux. D'une part, elle facilite l'assemblage et le centrage de la coupelle à l'arrière du fourreau. D'autre part, elle prévient le risque que la coupelle s'enfonce dans le fourreau au moment de la propulsion. Bien que ce risque soit assez faible et sans dangerosité, il est source de déception pour le tireur. Le disque est fait d'un matériau rigide de faible épaisseur, par exemple 0,3 mm à 1 mm, de préférence biodégradable. On peut par exemple utiliser le même carton que pour la coupelle. Sa rigidité, en relation avec sa fonction, est donc comparable à celle du carton (par opposition à un matériau souple de type papier). Le disque peut être collé entre la coupelle et le tampon, avec une colle comme décrite plus haut. Ainsi, selon un mode de réalisation particulier de l'invention, l'assemblage associant la coupelle et la face arrière du tampon comprend un disque intercalaire rigide dont la périphérie prend appui sur l'extrémité de la partie arrière du fourreau.

Selon un mode de réalisation préféré de l'invention, ladite coupelle et le disque intercalaire quand il est présent, sont réalisés en carton d'épaisseur allant de 0,3 mm à 1 mm et sont fixés par collage sur la face arrière du tampon. Durant la fabrication de la cartouche, la poudre est enfoncée dans la douille en exerçant une certaine pression, ce qui va écraser la collerette. Celle-ci s'évase alors radialement en adoptant une forme tronconique prenant un appui marqué sur la paroi de la douille et jouant le rôle d'obturateur. On évite alors la perte de pression lors du tir et on obtient une poussé uniforme.

Par ailleurs, le fourreau peut comporter des entailles s'étendant longitudinalement depuis l'extrémité avant du fourreau vers la partie arrière du fourreau. Ces entailles, généralement au nombre de deux à quatre, sont avantageusement réparties de manière équidistante. Elles peuvent s'étendre jusqu'au niveau du tampon (lequel est lui-même plus ou moins long selon les caractéristiques propres de la munition) sans dépasser en principe la moitié dudit fourreau. Cette disposition permet une ouverture en corolle de la jupe et donne forme à la gerbe lors du tir.

Les entailles peuvent être découpées intégralement ou bien, selon un mode de réalisation intéressant de l'invention, elles peuvent être sous la forme de prédécoupes partielles, par exemple de perforations en pointillés ou de creusement de rainures non traversantes sur la face intérieure du fourreau, pour obtenir une réduction d'épaisseur. On réalise ainsi un affaiblissement de la paroi du fourreau selon les lignes de prédécoupe, qui se déchireront sous la pression lors du tir, la jupe s'ouvrant alors en corolle pour donner forme à la gerbe des plombs.

C'est pourquoi, selon une caractéristique avantageuse de l'invention, le fourreau comporte des entailles équidistantes s'étendant longitudinalement depuis l'extrémité avant vers la partie arrière dudit fourreau, lesdites entailles étant intégralement découpées ou sous la forme de prédécoupes partielles.

Il apparaît finalement, qu'un choix judicieux de matériaux permet de fabriquer une pièce intermédiaire formée à plus de 98%, et même à plus de 99% en poids de matériaux biodégradables ou décomposables. C'est le cas par exemple si on utilise un fourreau et une coupelle en carton, avec un tampon en liège aggloméré. Les adjuvants de fabrication éventuels, la colle et le liant, même s'ils sont choisis hors de ces critères, ont peu d'impact sur l'ensemble. Ils représentent en effet une fraction infime de la pièce intermédiaire, généralement inférieure à 1 %.

On comprend aisément que la pièce intermédiaire selon l'invention peut avoir des dimensions variables selon le diamètre de la munition à laquelle elle est destinée. Elle peut en outre être adaptée à la quantité et au calibre des plombs. Toutefois, le type d'armes concernées étant les armes à canon lisse utilisées essentiellement pour la chasse au gibier moyen ou pour le balltrap, dont les calibres vont de 10 à 36, il est recommandé de rester dans certaines proportions.

Ainsi, selon une caractéristique de la pièce intermédiaire objet de la présente invention, le fourreau a une longueur allant de 35 mm à 45 mm, tandis que le tampon a une longueur pouvant aller de 3 mm à 20 mm. Par exemple, un fourreau de 40 mm de long est recommandé pour des cartouches de calibre 12, avec un tampon de 10 à 15 mm de long, selon la grenaille choisie.

La pièce intermédiaire telle que définie ci-dessus remplace avantageusement une bourre à godet conventionnelle car elle permet non seulement de ne pas générer des déchets polluant la nature, mais aussi d'offrir une qualité de tir inégalée. Il s'est avéré en effet qu'elle est apte à transmettre efficacement aux plombs l'énergie induite par la pression des gaz de combustion de la poudre, en assurant une poussée régulière et sans déperdition d'énergie. Il est apparu en outre que les cartouches équipées d'une telle pièce intermédiaire peuvent être stockées sans dommage dans les conditions habituelles, à savoir dans leur boite de rangement, à l'abri de l'humidité.

La présente invention a également pour objet une munition destinée au tir au fusil dans le cadre d'activités sportives ou de loisir comme la chasse, le ball-trap ou autres, utilisant la pièce intermédiaire qui vient d'être décrite. Est ainsi revendiquée une cartouche pour fusil à canon lisse, comprenant i) une douille de forme générale cylindrique dont la partie arrière est montée dans un culot en métal, ii) une charge explosive en contact avec une amorce, et iii) un ensemble de projectiles sous forme de grenaille, ladite cartouche comprenant une pièce intermédiaire séparant la charge explosive et la grenaille conforme à l'invention. Comme indiqué plus haut, une telle cartouche peut être de tous les calibres usuels.

Selon une caractéristique particulièrement avantageuse de l'invention, la cartouche comporte une pièce intermédiaire telle que décrite, qui est réalisée en matériaux aptes à se dégrader ou à se décomposer au moins à 95% en poids dans le milieu naturel en moins de 25 jours. De préférence, les matériaux de la pièce intermédiaire sont choisis de manière que le fourreau se dégrade en moins de 15 jours et que le tampon se décompose en fragments de matière naturelle inoffensive pour l'environnement, également en moins de 15 jours. La dégradation sera alors quasiment complète (à 98% ou plus) au bout de 25 jours. De tels matériaux sont par exemple du carton pour la réalisation du fourreau et de la coupelle (avec disque rigide intercalaire si utilisé), et un agglomérat de liège ou de sciure pour le tampon. Les fragments de liège ou de bois, non toxiques et peu ou pas repérables visuellement, se dégraderont à leur tour en quelques mois, par l'action tant des microorganismes que d'autres organismes vivants, tels qu'insectes, les rongeurs ....

La cartouche objet de l'invention est ainsi une cartouche à bourre et à godet, respectueuse de l'environnement, qui pourra être utilisée pour tout type de tir avec des armes à canon lisse, à but sportif ou de loisir, en pleine nature sans contrevenir aux réglementations interdisant les cartouches équipées de bourres à jupe en matière de synthèse.

La présente invention sera mieux comprise et des détails en relevant apparaîtront à la lumière de la description qui va être faite d'un mode de réalisation particulier, en relation avec les figures annexées, dans lesquelles :
[Fig. 1] est une vue en perspective d'une pièce intermédiaire selon l'invention.
[Fig. 2] est une vue en coupe de cette même pièce.
[Fig. 3] est une vue éclatée des différents éléments constitutifs d'une pièce intermédiaire selon l'invention.
[Fig. 4] est une représentation en coupe d'une cartouche équipée d'une pièce intermédiaire selon l'invention.

### EXEMPLE 1 : Pièce intermédiaire

La pièce intermédiaire 100 telle que représentée aux fig.1, 2 et 3 comprend un fourreau 1 et un tampon 2 auquel est fixée une coupelle 3. Le fourreau 1, de section cylindrique, est constitué d'un tube en carton comportant la partie avant 11 qui recevra une dose de grenaille, et la partie arrière 12 dans laquelle se trouve le tampon 2. Le tube peut être fait par exemple en carton à enroulement spiralé, disponible auprès des cartonniers en différents diamètres et en différents grammages. Le grammage est tel que l'épaisseur du carton est comprise entre 0,4 mm et 1 mm. Le fourreau 1 a par ailleurs un diamètre déterminé par la taille de la cartouche dans laquelle la pièce intermédiaire doit être placée. Par exemple, on peut utiliser un tube ayant un diamètre intérieur de 17,4 mm, en carton de 0,6 mm (+/-0,1 mm) d'épaisseur, qui aura ainsi un diamètre externe de 18,6 mm (+/-0,1 mm), apte à équiper une cartouche de calibre 12. Quatre entailles 13 équidistantes, parallèles à l'axe du fourreau 1 sont pratiquées dans la partie avant du fourreau sur une longueur de 18 mm permettant son ouverture lors du tir pour donner forme à la gerbe.

Le carton est un matériau de choix pour répondre aux objectifs visés. Il est résistant tout en ayant une certaine élasticité qui évite qu'il se déchire lors de la poussée des gaz. Il est par ailleurs hydrophile, du moins quand n'a pas été soumis à des traitements particuliers, de sorte qu'il absorbe l'humidité ambiante de toute origine : flaques, averses, brouillard, rosée matinale. Il est de ce fait digéré rapidement par les microorganismes se développant sur la cellulose des sites naturels. Le fourreau en carton est ainsi biodégradable à 100% et il disparait totalement en environ trois semaines après le tir, voire moins si les conditions sont favorables, quand il est laissé dans un pré ou dans un bois.

Le tampon 2 se présente comme un cylindre plein occupant la partie arrière 12 du fourreau 1. La face arrière 22 du tampon 2 affleure l'extrémité du fourreau 1, c'est-à-dire que la face arrière 22 du tampon 2 et l'extrémité du fourreau 1 se situent dans un même plan, orthogonal à l'axe du fourreau 1. Son diamètre est identique à celui du fourreau 1, de sorte qu'il est maintenu par les forces de friction au moment de son introduction par pression dans le fourreau 1. Selon le présent exemple, son diamètre est de 17,4 mm, comme le diamètre interne du fourreau pour calibre 12, et sa hauteur est choisie entre 10 mm et 15 mm (ajustée en fonction de la charge de plombs).

Le tampon 2 est composé de grains de liège broyé (la taille des grains étant comprise entre 0,5 mm et 2 mm) amalgamés à l'aide d'une résine thermoplastique, ajoutée à raison de 0,5% à 0,8% en masse. L'emploi de liège est avantageux du fait qu'il joue parfaitement son rôle d'amortisseur. Il est aussi totalement naturel et sans toxicité pour la faune comme pour la flore. Le liant biodégradable est digéré par les microorganismes en quelques jours, libérant des fragments de lièges qui se dispersent sans dommage dans l'environnement, pour être utilisés et/ou dégradés progressivement par les organismes vivants, comme le serait n'importe quel débris ligneux.

Une rondelle de carton de 0,5 mm d'épaisseur a été emboutie pour obtenir une coupelle 3 dont le fond 32 a un diamètre identique à celui du tampon 2 (17,4 mm dans le présent mode de réalisation) avec une collerette 31 circulaire de 3 mm. La face externe du fond 32 a été encollée à l'aide de colle cellulosique et fixée contre le tampon 2 à l'extrémité de la pièce intermédiaire. Un disque rigide (non représenté) de diamètre identique à celui du fourreau 1, réalisé dans le même carton peut être préalablement collé au tampon 2.

Tout comme le fourreau 1, la coupelle 3 est digérée rapidement par les microorganismes des sites naturels, de même que le disque rigide. Elle est ainsi biodégradable à 100% et disparait totalement en quelques semaines après le tir.

### EXEMPLE 2 : Cartouche

La cartouche 200 représentée à la figure 4 comprend une pièce intermédiaire 100 telle que décrite ci-dessus. De manière classique, la cartouche 200 est formée de la douille 10, cylindrique, en matière plastique de type connu en soi. Sa partie arrière est montée dans le culot 40 en métal, par exemple en laiton. La cartouche 200 contient de la poudre constituant la charge explosive 20 qui est en contact avec l'amorce 42. La grenaille 30 est logée dans la partie avant 11 de la pièce intermédiaire 100, de sorte qu'elle est séparée de la charge explosive 20. La charge explosive est confinée dans son compartiment grâce à la coupelle 3 dont la collerette 31 assure l'étanchéité.

De manière particulièrement intéressante, la douille de la cartouche peut être transparente, ou du moins translucide, de manière à laisser apparaitre le fourreau qu'elle contient, et surtout les mentions imprimées sur celui-ci. En effet, lors de la fabrication de la cartouche 200, il est possible d'imprimer sur le fourreau 1 les informations destinées aux utilisateurs, comme le calibre, la longueur de la douille ou la marque du fabricant. L'impression sur carton est aisée et restera visible durablement, alors que le marquage réalisé communément sur la douille a tendance à s'effacer, ce qui peut être à l'origine d'accidents. Un tel marquage est de nature à améliorer la sécurité des pratiquants, et sans aller si loin, il sera apprécié par les usagers pour son aspect pratique.

### EXEMPLE 3 : Essais balistiques

La pièce intermédiaire selon l'exemple 1 a été testée avec des cartouches de calibre 12. Une centaine de tirs ont été effectués sur une cible et ont été comparés avec des tirs effectués dans les mêmes conditions avec des cartouches équipées de bourres à jupe de modèle conventionnel. Les résultats obtenus sont très satisfaisants. On n'observe pas de perte de pression lors du tir, ni de perturbations dans la gerbe de plombs. Les performances en termes de groupement des impacts sont excellentes, dénotant une conformation structurelle régulière de la cartouche et de la pièce intermédiaire. Comparativement, les qualités balistiques sont meilleures que celles obtenues avec des bourres à jupe en plastique.

On dispose ainsi d'une cartouche à bourre et à godet, respectueuse de l'environnement, dont les performances sont appréciées des chasseurs.

## Revendications

1. Pièce intermédiaire destinée à être placée dans la douille (10) d'une cartouche (200) pour séparer la charge explosive (20) et la grenaille (30), ***caractérisée en* ce qu'**elle comprend un fourreau (1) cylindrique de diamètre externe adapté pour s'insérer en coulissement glissant dans la douille (10) de la cartouche (200), ledit fourreau ayant une partie avant (11) dont l'extrémité est ouverte, apte à contenir ladite grenaille, et une partie arrière (12) contenant un tampon (2) cylindrique, **caractérisée en ce que** la face arrière (22) dudit tampon affleure l'extrémité de la partie arrière (12) du fourreau (1), ladite pièce intermédiaire étant constituée d'au moins 95% en poids de matériaux biodégradables ou décomposables.

2. Pièce intermédiaire selon la revendication 1, ***caractérisée en ce que*** le fourreau (1) est formé d'au moins 95% en poids de matériaux biodégradables.

3. Pièce intermédiaire selon la revendication 1 ou 2, ***caractérisée en ce que*** le fourreau (1) est constitué d'un tube de carton d'épaisseur allant de 0,4 mm à 1 mm.

4. Pièce intermédiaire selon l'une des revendications précédentes, ***caractérisée en* ce *que*** le tampon (2) est formé d'au moins 95% de matériaux biodégradables, de matériaux naturels décomposables ou d'un assemblage de ceux-ci.

5. Pièce intermédiaire selon l'une des revendications précédentes, ***caractérisée en* ce *que*** le tampon (2) comprend un ou plusieurs matériaux choisis parmi : du liège, du carton, du papier, des fibres de bois, du feutre.

6. Pièce intermédiaire selon la revendication précédente, ***caractérisée en* ce *que*** le tampon (2) est formé d'un bloc d'un seul matériau ou de tranches superposées d'un même matériau ou de matériaux différents.

7. Pièce intermédiaire selon la revendication 5, ***caractérisée en* ce *que*** le tampon (2) est formé de fragments d'un ou de plusieurs matériaux amalgamés par un liant représentant moins de 1% de la masse totale.

8. Pièce intermédiaire selon l'une des revendications précédentes, ***caractérisée en* ce *que*** le tampon (2) est maintenu en place dans le fourreau (1) par friction, ou par friction et collage.

9. Pièce intermédiaire selon l'une des revendications précédentes, ***caractérisée en* ce *que*** la face arrière (22) du tampon (2) est associée à une coupelle (3) faite en matériau biodégradable, comportant un fond (32) de diamètre identique au diamètre du fourreau (1) et une collerette (31) circulaire s'étendant vers l'arrière dans le prolongement dudit fourreau.

10. Pièce intermédiaire selon la revendication précédente, ***caractérisée en* ce *que*** l'assemblage associant la coupelle (3) et la face arrière (22) du tampon (2) comprend un disque intercalaire (4) rigide dont la périphérie prend appui sur l'extrémité de la partie arrière (12) du fourreau (1).

11. Pièce intermédiaire selon la revendication précédente, ***caractérisée en* ce *que*** la coupelle (3) et le disque intercalaire quand il est présent, sont réalisés en carton d'épaisseur allant de 0,3 mm à 1 mm et sont fixés par collage sur la face arrière (22) du tampon (2).

12. Pièce intermédiaire selon l'une quelconque des revendications précédentes, ***caractérisée en* ce *que*** le fourreau (1) comporte des entailles (13) équidistantes s'étendant longitudinalement depuis l'extrémité avant (11) vers la partie arrière (12) dudit fourreau, lesdites entailles étant intégralement découpées ou sous forme de prédécoupes partielles.

13. Pièce intermédiaire selon l'une des revendications précédentes, ***caractérisée en* ce *qu'****elle est constituée* d'au moins 99% en poids de matériaux biodégradables ou décomposables.

14. Cartouche (200) pour fusil à canon lisse comprenant une douille (10) de forme générale cylindrique dont la partie arrière est montée dans un culot (40) en métal, une charge explosive (20) en contact avec une amorce (42), et un ensemble de projectiles sous forme de grenaille (30), ladite cartouche étant ***caractérisée en* ce qu'**elle comprend une pièce intermédiaire (100) selon l'une des revendications précédentes, séparant la charge explosive (20) et la grenaille (30).

15. Cartouche selon la revendication précédente, **caractérisée en ce que** ladite pièce intermédiaire (100) est réalisée en matériaux aptes à se dégrader ou à se décomposer au moins à 95% en poids dans le milieu naturel en moins de 25 jours.

## Patentansprüche

1. Zwischenteil, das dazu bestimmt ist, in die Hülse (10) einer Patrone (200) eingesetzt zu werden, um die Sprengladung (20) vom Schrot (30) zu trennen, **dadurch gekennzeichnet, dass** es eine zylindrische Hülse (1) mit einem Außendurchmesser aufweist, die dazu geeignet ist, gleitend in die Hülse (10) der Patrone (200) eingeführt zu werden, wobei die Hülse einen vorderen Abschnitt (11) mit einem offenen Ende aufweist, und der geeignet ist, das Schrot aufzunehmen, und einen hinteren Teil (12), der einen zylindrischen Pfropfen (2) enthält, **dadurch gekennzeichnet, dass** die Rückseite (22) des Pfropfens mit dem Ende des hinteren Teils (12) der Hülse (1) bündig ist, wobei mindestens 95 Gew.-% des Zwischenteils aus biologisch abbaubaren oder zersetzbaren Materialien bestehen.

2. Zwischenteil nach Anspruch 1, **dadurch gekennzeichnet, dass** mindestens 95 Gew.-% der Hülse (1) aus biologisch abbaubaren Materialien bestehen.

3. Zwischenteil nach Anspruch 1 oder 2, **dadurch gekennzeichnet, dass** die Hülse (1) aus einer Papphülse mit einer Dicke im Bereich von 0,4 mm bis 1 mm besteht.

4. Zwischenteil nach einem der vorhergehenden Ansprüche, **dadurch gekennzeichnet, dass** der Pfropfen (2) zu mindestens 95 % aus biologisch abbaubaren Materialien, aus zersetzbaren natürlichen Materialien oder aus einer Kombination beider Materialtypen gebildet ist.

5. Zwischenstück nach einem der vorhergehenden Ansprüche, **dadurch gekennzeichnet, dass** der Pfropfen (2) ein oder mehrere Materialien umfasst, die ausgewählt sind aus: Kork, Pappe, Papier, Holzfasern und Filz.

6. Zwischenteil nach dem vorhergehenden Anspruch, **dadurch gekennzeichnet, dass** der Pfropfen (2) in einem Stück aus einem einzigen Material geformt ist oder aus übereinanderliegenden Scheiben desselben Materials oder verschiedener Materialien gebildet ist.

7. Zwischenteil nach Anspruch 5, **dadurch gekennzeichnet, dass** der Pfropfen (2) aus Fragmenten eines oder mehrerer Materialien gebildet ist, die durch ein Bindemittel, das weniger als 1 % der Gesamtmasse ausmacht, miteinander verschmolzen sind.

8. Zwischenteil nach einem der vorhergehenden Ansprüche, **dadurch gekennzeichnet, dass** der pfropfen (2) in der Hülse (1) durch Reibung oder durch Reibung und Klebung gehalten wird.

9. Zwischenteil nach einem der vorhergehenden Ansprüche, **dadurch gekennzeichnet, dass** die Rückseite (22) des Pfropfens (2) mit einer Schale (3) aus biologisch abbaubarem Material verbunden ist, die eine Endwand (32) mit dem gleichen Durchmesser wie die Hülse (1) und einen kreisförmigen Rand (31) aufweist, der sich in der Verlängerung der Hülse nach hinten erstreckt.

10. Zwischenteil nach dem vorhergehenden Anspruch, **dadurch gekennzeichnet, dass** die Einheit, die die Schale (3) und die Rückseite (22) des Pfropfens (2) verbindet, eine starre Trennscheibe (4) umfasst, die mit ihrem Umfang am Ende des hinteren Teils (12) der Hülse (1) anliegt.

11. Zwischenteil nach dem vorhergehenden Anspruch, **dadurch gekennzeichnet, dass** die Schale (3) und die Trennscheibe, wenn eine solche vorhanden ist, aus Pappe mit einer Dicke im Bereich von 0,3 mm bis 1 mm bestehen und an der Rückseite (22) des Wattebausches (2) durch Kleben befestigt sind.

12. Zwischenteil nach einem der vorhergehenden Ansprüche, **dadurch gekennzeichnet, dass** die Hülse (1) mit Schlitzen (13) versehen ist, die in gleichem Abstand angeordnet sind und sich in Längsrichtung vom vorderen Ende (11) zum hinteren Teil (12) der Muffe erstrecken, wobei die Schlitze vollständig ausgeschnitten sind oder die Form von Teilvorschnitten haben.

13. Zwischenteil nach einem der vorhergehenden Ansprüche, **dadurch gekennzeichnet, dass** es zu mindestens 99 Gew.-% aus biologisch abbaubaren oder zersetzbaren Materialien besteht.

14. Patrone (200) für ein Gewehr mit glattem Lauf, die eine allgemein zylindrische Hülse (10), deren hinterer Teil in einem metallischen Boden oder Kopf (40) montiert ist, eine Sprengladung (20), die mit einem Zündhütchen (42) in Kontakt steht, und eine Gruppe von Geschossen in Form von Schrot (30) umfasst, **dadurch gekennzeichnet, dass** sie außerdem ein Zwischenteil (100) nach einem der vorhergehenden Ansprüche umfasst, das die Sprengladung (20) von dem Schrot (30) trennt.

15. Patrone nach dem vorhergehenden Anspruch, **dadurch gekennzeichnet, dass** das Zwischenteil (100) aus Materialien hergestellt ist, die geeignet sind, in der natürlichen Umgebung in weniger als 25 Tagen zu mindestens 95 Gew.-% abgebaut zu werden oder sich zu zersetzen.

## Claims

1. An intermediate part designed to be placed in the case (10) of a cartridge (200) so as to separate the explosive charge (20) from the shot (30), said intermediate part being **characterized in that** it comprises a cylindrical sleeve (1) of outside diameter adapted to being slidably inserted into the case (10) of the cartridge (200), said sleeve having a front portion (11) that has an open end, and that is suitable for containing said shot, and a rear portion (12) that contains a cylindrical wad (2) **characterized in that** the rear face (22) of said wad flush with the end of the rear portion (12) of the sleeve (1), at least 95% by weight of said intermediate part being constituted by biodegradable or decomposable materials.

2. An intermediate part according to claim 1, **characterized in that** at least 95% by weight of the sleeve (1) is formed by biodegradable materials.

3. An intermediate part according to claim 1 or claim 2, **characterized in that** the sleeve (1) is constituted by a cardboard tube of thickness lying in the range 0.4 mm to 1 mm.

4. An intermediate part according to any preceding claim, **characterized in that** at least 95% of the wad (2) is formed by biodegradable materials, by decomposable natural materials, or by a combination of both types of material.

5. An intermediate part according to any preceding claim, **characterized in that** the wad (2) comprises one or more materials chosen from: cork, cardboard, paper, wood fiber, and felt.

6. An intermediate part according to the preceding claim, **characterized in that** the wad (2) is formed in one piece of a single material, or it is formed of superposed slices of the same material or of different materials.

7. An intermediate part according to claim 5, **characterized in that** the wad (2) is formed of fragments of one or more materials that are amalgamated by a binder representing less than 1% of the total mass.

8. An intermediate part according to any preceding claim, **characterized in that** the wad (2) is held in place in the sleeve (1) by friction, or by friction and adhesive bonding.

9. An intermediate part according to any preceding claim, **characterized in that** the rear face (22) of the wad (2) is associated with a dish (3) made of a biodegradable material and having an end-wall (32) of diameter identical to the diameter of the sleeve (1) and a circular rim (31) that extends rearwards in alignment with said sleeve.

10. An intermediate part according to the preceding claim, **characterized in that** the assembly associating the dish (3) and the rear face (22) of the wad (2) comprises a rigid separator disk (4) having its periphery bearing against the end of the rear portion (12) of the sleeve (1).

11. An intermediate part according to the preceding claim, **characterized in that** the dish (3) and the separator disk, when such a disk is present, are made of cardboard of thickness lying in the range 0.3 mm to 1 mm, and are fastened to the rear face (22) of the wad (2) by adhesive bonding.

12. An intermediate part according to any preceding claim, **characterized in that** the sleeve (1) is provided with slits (13) that are equidistant and that extend longitudinally from the front end (11) towards the rear portion (12) of said sleeve, said slits being cut fully or being in the form of partial pre-cuts.

13. An intermediate part according to any preceding claim, **characterized in that** at least 99% by weight of it is constituted by biodegradable or decomposable materials.

14. A cartridge (200) for a gun having a smoothbore barrel, which cartridge comprises a case (10) that is generally cylindrical in shape and that has its rear portion mounted in a base or "head" (40) made of metal, an explosive charge (20) in contact with a primer (42), and a set of projectiles in the form of shot (30), said cartridge being **characterized in that** it further comprises an intermediate part (100) according to any preceding claim that separates the explosive charge (20) from the shot (30).

15. A cartridge according to the preceding claim, **characterized in that** said intermediate part (100) is made of materials suitable for being degraded or for decomposing at least to 95% by weight in the natural environment in less than 25 days.
